# DEMANDE DE BREVET EUROPEEN

(11) **EP 0 103 663 A1**
(43) Date de publication de la demande: **28.03.1984**
(21) Numéro de dépôt: 82440035.2
(22) Date de dépôt: 15.10.1982
(51) Int. Cl.: A45C 13/00

(54) **Isolateur charnière pour bagage à main**

(30) Priorité: 18.08.1982 FR 8214367
(71) Demandeur: Superior S.A., F-25000 Besançon (FR)
(72) Inventeur: Chauvin, François, F-25000 Besançon (FR)
(74) Mandataire: Poupon, Michel

(57) **Abrégé**

L'invention a pour objet un isolateur-charnière pour bagage à main.

L'isolateur et la charnière sont venus de matière et forment une pièce monobloc (1) en matière synthétique.

Application : industrialisation de la fabrication des bagages à main.

## Description

La présente invention a pour objet un isolateur-charnière pour bagage à main, du type comportant deux pattes rendues chacune solidaire d'une coque du bagage, l'articulation desdites coques s'opérant entre lesdites pattes, chacune des pattes comportant un plot sur lequel peut reposer le bagage lorsqu'il est disposé sur le sol.

On connait déjà des isolateurs-charnières de ce type. Ils sont réalisés en règle générale en métal ou en matière synthétique rigide, et comportent un certain nombre d'articulations pour permettre précisément cette fonction de charnière. Il s'agit en fait d'éléments de quincaillerie.

Ces éléments présentent l'inconvénient de nécessiter des opérations industrielles de pose multiples. En outre ils sont sujets à l'oxydation ou à des détériorations diverses.

Ils sont enfin peu esthétiques, dans la mesure où ils sont nécessairement rapportés, par exemple par rivetage sur les coques, ce qui, si l'on tient compte des autres éléments rapportés (roulettes par exemple) est très préjudiciable à l'esthétique de l'ensemble,

La présente invention a pour objet de proposer un isolateur-charnière de type ci-dessus permettant une industrialisation poussée au niveau du montage du bagage et autorisant des recherches de lignes l'intégrant parfaitement aux coques.

Conformément à l'invention, ce résultat est obtenu avec un isolateur-charnière pour bagage à main, du type comportant deux pattes rendues chacune solidaire d'une coque du bagage, l'articulation desdites coques s'opérant entre lesdites pattes, chacune des pattes comportant un plot sur lequel peut reposer le bagage lorsqu'il est déposé sur le sol, caractérisé en ce que l'isolateur et la charnière sont venus de matière et forment une pièce monobloc en matière synthétique.

Ainsi, on réalise par une pièce unique les fonctions suivantes :
- isolateur pour le positionnement du bagage sur le sol ou sur toute surface plane,
- charnière d'articulation pour les deux coques du bagage à main.

Selon un mode avantageux de mise en oeuvre, la pièce isolateur-charnière comportera des moyens pour y fixer des roulettes permettant un déplacement aisé du bagage.

On comprendra que l'ensemble conforme à l'invention a également une fonction d'assemblage, car il solidarise également les deux coques entre elles.

L'isolateur-charnière conforme à l'invention pourra être rapporté sur le bagage par tout moyen adé- , quat, par exemple collé ou, préférentiellement, encliqueté dans des structures réceptrices de pièces de renforcement disposées à l'intérieur des coques ou dans un cadre.

Il pourra être réalisé en toute matière synthétique pouvant remplir ces fonctions, et donc suffisamment solide pour résister aux efforts de traction et de cisaillement.

Avantageusement, on utilisera un polypropylène copolymère.

On comprendra mieux l'invention à l'aide de la description ci-après d'un mode de mise en oeuvre donné à titre d'exemple non limitatif en référence aux dessins annexés dans lesquels :
- la figure 1 est une vue en élévation latérale d'un élément conforme à l'invention ;
- la figure 2 est une vue de dessous d'un élément conforme à l'invention ;
- la figure 3 est une coupe selon B-B de la figure 2 ;
- la figure 4 est une vue perspective partielle d'un mode avantageux de mise en oeuvre.

L'isolateur-charnière (1) conforme à l'invention comporte essentiellement deux plages sensiblement planes (2,3) séparées par une zone intermédiaire (4) for-. mant la charnière d'articulation entre les deux coques. La fonction "isolateur" est assurée essentiellement par les plages (2,3) qui sont appliquées sur des structures (5) en saillie par rapport aux coques (6), comme représenté à la figure 4.

La charnière (4) se présentera par exemple sous la forme d'un crénelage constitué par une succession de zones de moindre épaisseur.

Les plages (2,3) et l'articulation (4) seront, conformément à l'invention, venues de matière.

Les plages (2,3) seront fixées aux coques du bagage par tout moyen adéquat et servent ainsi également de moyens d'assemblage entre les deux coques.

Conformément à un mode très avantageux de mise en oeuvre, ces isolateurs-charnières constitueront les seuls moyens d'assemblage entre les deux coques d'un bagage à main, dont tout le pourtour est parcouru par une fermeture à glissière. Dans ce cas on prévoiera avantageusement deux isolateurs-charnières conformes à l'invention, la fermeture à glissière ne pouvant être ouverte sur le côté du bagage où sont disposés lesdits isolateurs.

Avantageusement, les isolateurs-charnières comporteront des tétons d'encliquetage (7) par exemple du type harpons, coopérant avec des structures récep÷ trices adéquates ménagées dans un cadre ou dans un renfort rigide non représenté, du bagage.

Dans ce dernier cas, les isolateurs ont également une fonction d'assemblage dans le mesure où leur positionnement solidarise la charnière, les coques et la ou les pièces de renfort en une seule opération d'encliquetage.

Avantageusement les plages (2,3), ou l'une seulement d'entre elles, seront munies de moyens permettant d'y fixer des roulettes pour le déplacement du bagage à main. De préférence il s'agira de dispositifs à encliquetage automatique toujours dans le même souci d'industrialisation optimale du produit obtenu.

## Revendications

l. Isolateur-charnière pour bagage à main, du type comportant deux pattes rendues chacune solidaire d'une coque du bagage, l'articulation desdites coques s'opérant entre lesdites pattes, chacune des pattes comportant un plot sur lequel peut reposer le bagage lorsqu'il est,déposé sur le sol, caractérisé en ce que l'isolateur et la charnière sont venus de matière et forment une pièce monobloc (1) en matière synthétique.

2. Isolateur-charnière selon la revendication 1, caractérisé en ce qu'il comporte deux plages (2,3) séparées par une zone intermédiaire (4) formant la charnière proprement dite.

3. Isolateur-charnière selon l'une quelconque des revendications 1 et 2, caractérisé en ce qu'il comporte des têtons d'encliquetage (7) sur la coque du bagage à main ou sur une structure de renfort de celui-ci.

4. Isolateur-charnière selon l'une quelconque des revendications 1 à 3, caractérisé en ce qu'il sert également de moyen d'assemblage entre les deux coques.

5. Isolateur-charnière selon l'une quelconque des revendications 1 à 4, caractérisé en ce que les plages (2,3) comportent des moyens de fixation de roulettes.

6. Isolateur-charnière selon l'une quelconque des revendications 2 à 5, caractérisé en ce que les plages (2,3) sont appliquées sur des structures (5) en saillie par rapport aux coques (6).

7. Isolateur-charnière selon l'une quelconque des revendications 2 à 6, caractérisé en ce que la zone (4) est constituée par un crénelage comportant une succession de zones de moindre épaisseur.

8. Isolateur-charnière selon l'une quelconque des revendications 1 à 7, caractérisé en ce qu'il est réalisé en polypropylène copolymère.
